# EUROPÄISCHE PATENTSCHRIFT

(11) **EP 0 119 297 B1**
(45) Veröffentlichungstag und Bekanntmachung des Hinweises auf die Patenterteilung: **03.05.1989**
(21) Anmeldenummer: 83110244.7
(22) Anmeldetag: 14.10.1983
(51) Int. Cl.: F02D 41/00, F02M 65/00, F02D 41/30

(54) **Messeinrichtung an einer Brennkraftmaschine zur ständigen Erfassung von Betriebsparametern**
Measurement apparatus for continuously determining operating parameters of a combustion engine
Appareil de mesure pour la détermination continue de paramètres de fonctionnement d'un moteur à combustion

(30) Priorität: 16.11.1982 DE 3242317
(43) Veröffentlichungstag der Anmeldung: 26.09.1984
(73) Patentinhaber: ROBERT BOSCH GMBH, 70442 Stuttgart (DE)
(72) Erfinder: Flaig, Ulrich, D-7145 Markgröningen (DE); Fischer, Werner, D-7257 Ditzingen 5 (DE); Locher, Johannes, D-7000 Stuttgart 50 (DE); Schmidt, Wolfgang, D-7143 Vaihingen/Enz (DE)

(56) Entgegenhaltungen:
- EP-A- 0 068 323
- DE-A- 2 449 836
- DE-A- 3 032 381
- US-A- 3 011 486
- ELECTRONIC INDUSTRIES, Band 22, Nr. 12, Dezember 1963, Seiten 63 und 64, Radnor, US; V.R. CUNNINGHAM: "Reducing ripple in regulated supplies"

## Beschreibung

### Stand der Technik

Die Erfindung geht aus von einer Meßeinrichtung gemäß Anspruch 1, erster Teil (vergleiche DE-OS-3 032 381), insbesondere von einer Meßeinrichtung für eine mit Einspritzventilen ausgestattete Brennkraftmaschine zum Erfassen des Spritzbeginns mit einem, von einer Stromquelle angesteuerten, auf die Düsennadel empfindlichen Weg-Spannungs-Wandler.

Aus der DE-OS 30 32 381 ist eine Meßeinrichtung an einer Brennkraftmaschine zur dauernden Erfassung des Düsennadelhubs mit einem Nadelhubsensor 49, der an eine Stromquelle 48 angeschlossen ist (vgl. Figur 4) bekannt. Diese Stromquelle ist als Konstantstromquelle ausgebildet.

Die in diesem Zusammenhang üblicherweise verwendeten Stromquellen sind beispielsweise aus Tietze-Schenk, Halbleiterschaltungstechnik, 4. Auflage, Seite 53ff bekannt. Als vorteilhaft erweist sich insbesondere der Einsatz einer Zenerdiode zur Bestimmung des Basispotentials des Transistors, so daß die Ansteuerung des Transistors weitgehend unabhängig von kleinen Betriebsspannungsschwankungen ist.

Die bekannten Einrichtungen haben jedoch im rauhen Kraftfahrzeugbetrieb folgende Nachteile aufgewiesen:

Infolge von Temperaturdriften sämtlicher Bauteile der Stromquelle und insbesondere bei niedrigen Batteriespannungen, wie sie beispielsweise im Startfall auftreten, arbeitet diese Stromquelle unbefriedigend. So wird beim Absinken der Batteriespannung auf niedrige Werte der Transistor der Stromquelle voll durchgeschaltet und alle auf der Versorgungsspannung befindlichen Störsignale werden als Nutzsignale ausgewertet.

Weiterhin erweist es sich als nachteilig, daß die Amplituden der Nutzsignale ein drehzahlabhängiges Verhalten aufweisen. Hieraus folgt die Notwendigkeit, entweder die für eine digitale Signalweiterverarbeitung verwendeten Komparatoren mit drehzahlabhängigen Schwellen auszurüsten, um größere Fehler in der Spritzbeginnbestimmung zu vermeiden oder eine drehzahlgeregelte Stromversorgung des Sensors vorzusehen. Derartige mit drehzahlabhängigen Schwellen ausgestattete Komparatoren sind an sich beispielsweise aus der DE-OS 24 49 836 bekannt und auch eine drehzahlgeregelte Stromversorgung ist beispielsweise aus der EP-A 68 323 bekannt (vgl. Figur 4).

Aus «Electronic Industries, Band 22, Nr. 12, Dezember 63, Seiten 63 und 64_{"} ist eine Schaltungsanordnung bekannt, mit deren Hilfe zur Vermeidung von Störsignalen in Stromversorgungsanlagen die Versorgungsspannungsschwankungen mit Hilfe eines Kondensators auf die Basis eines Transistors eingekoppelt werden (siehe z. B. Figur 1, Signal an Basis von T2). Vorteile der Erfindung

Die erfindungsgemäße Meßeinrichtung zur Erfassung des Einspritzzeitpunktes mit den kennzeichnenden Merkmalen des Hauptanspruchs hat demgegenüber den Vorteil, daß durch die Verwendung einer geregelten und gegen Versorgungsspannungsschwankungen stabilisierten Stromquelle ein erheblich verbessertes Nutzsignal zu Störsignal-Verhältnis erreicht wird.

Ein weiterer Vorteil der Erfindung besteht in der Tatsache, daß die Stromquelle als Funktion der Drehzahl steuerbar ist. Bei geeigneter Dimensionierung dieser Steuerung läßt sich eine von der Drehzahl unabhängige Nutzsignalamplitude realisieren.

Durch die in den Unteransprüchen aufgeführten Maßnahmen ist eine vorteilhafte Weiterbildung und Verbesserung der im Haupt- und Nebenanspruch angegebenen Einrichtung zum Erfassen des Einspritzzeitpunktes möglich. So hat es sich aufgrund von Problemen mit der Verlustleistung des Transistors als günstig erwiesen, die Stromquelle mit einer Strombegrenzung auszustatten.

Weitere vorteilhafte Ausgestaltungen ergeben sich aus der nachfolgenden Beschreibung der Ausführungsbeispiele und den zugehörigen Zeichnungen.

### Zeichnung

Es zeigen Figur 1 ein Blockschaltbild einer Steuereinrichtung einer Dieselbrennkraftmaschine, Figur 2 ein verfeinertes Blockschaltbild der Auswertestufe des Nadelhubsensors in zwei Ausführungsbeispielen, Figur 3 ein detailliertes Ausführungsbeispiel der Stromquelle und Figur 4 mehrere Ausführungsbeispiele der Mittel zur Stabilisierung der Stromquelle gegen Versorgungsspannungsschwankungen.

### Beschreibung der Ausführungsbeispiele

In Figur 1 ist mit 10 die Brennkraftmaschine an sich bezeichnet, zu der ein Luftansaugrohr 11 hin-und ein Abgasrohr 12 wegführt. Die Brennkraftmaschine 10 ist mit einer Abgasrückführleitung 13 überbrückt, so daß das Mischungsverhältnis von Abgas zu Frischluft mittels einer von einer Abgasrückführungssteuerstufe 14 betätigten Mischklappe 15 eingestellt werden kann. Der zur Einspritzung notwendige Kraftstoffdruck wird von einer Pumpe 16 aufgebaut, die ansaugseitig mit einem Tank 17 verbunden ist. Eine Mengensteuerstufe 18 und ein Spritzbeginnregler 19 liefern die Steuer- bzw. Regelsignale für die Pumpe 16.

Im vorliegenden Ausführungsbeispiel dienen als Meßwertaufnehmer ein Drehzahlsensor 24, ein Fahrpedalstellungssensor 20 sowie ein Nadelhubsensor 21. Die Ausgangssignale des Fahrpedalstellungssensors 20 werden von einer Lasterkennungsstufe 22 ausgewertet, die ihrerseits ausgangsseitig mit der Abgasrückführungssteuerstufe 14, der Mengensteuerstufe 18 und dem Spritzbeginnregler 19 verbunden ist. Dem Nadelhubsensor 21 ist eine Auswertestufe 23 nachgeschaltet, die dem Spritzbeginnregler 19 den Spritzbeginn-Istwert liefert. Der Ausgang des Drehzahlsensors 19 ist mit der Abgasrückführungsstufe 14, der Mengensteuerstufe 18, dem Spritzbeginnregler 19, der Auswertestufe 23 und der Lasterkennungsstufe 22 verbunden.

Es hat sich nun gezeigt, daß diese Auswertestufe 23 herkömmlichen Aufbaus nicht unter allen im Kraftfahrzeug vorkommenen Bedingungen zufriedenstellend arbeitet. Die Erfindung bezieht sich auf eine Verbesserung dieser Auswertestufe 23, die in den Ausführungsbeispielen Figur 2a und 2b detaillierter dargestellt ist.

Der Nadelhubsensor 21, der in beiden Ausführungsbeispielen Figur 2a und 2b als Induktivgeber ausgebildet ist, wird von einer Stromquelle 30 bzw. 30' gespeist. Der an der Induktivität auftretende, kapazitiv ausgekoppelte Spannungsabfall wird von einer Verstärkerstufe 31 invertiert und von einem mit einem Schwellwertschalter versehenen Monoflop 32 bzw. 32' in eine Digitalinformation gewandelt. Im Idealfall sollte die am Nadelhubsensor 21 auftretende Induktionsspannung auf einer, nur durch die Bewegung der Düsennadel erzeugten zeitlichen Änderung der Induktivität beruhen. Dies setzt jedoch einen konstanten, bzw. nur sehr langsam zeitlich veränderlichen Stromfluß durch die Induktivität voraus. Diese Bedingung wird durch die bekannten, in der Kraftfahrzeugelektronik verwendeten Stromquellen nur beschränkt erfüllt. Gerade in Sondersituationen, wie z. B. beim Absinken der Versorgungsspannung im Startfall der Brennkraftmaschine sind diese ungeregelten Stromquellen nicht in der Lage, auf der Versorgungsspannung befindliche Störimpulse zu unterdrücken. Diese Nachteile werden von der erfindungsgemäßen Anordnung in Figur 3 vermieden.

Weiterhin ist bekannt, daß das über der Induktivität abgegriffene Signal eine drehzahlabhängige Amplitude aufweist. Zur Vermeidung von daraus resultierenden Fehlern bei der Spritzbeginnauswertung ist es erforderlich, bei dem Monoflop 32 anstelle eines konstanten Schwellwertes einen drehzahlabhängigen Schwellwertschalter zu verwenden. Ein weiterer Gegenstand der Erfindung ist es, das Drehzahlsignal in dem Sinne zur Steuerung der Stromquelle 30' zu verwenden, daß schon das über der Spule abgegriffene Induktionssignal eine drehzahlunabhängige Amplitude aufweist. Um auch die Amplitudenabhängigkeit von anderen Parametern wie Temperatur oder auch Geberstreuungen auszuschalten, kann eine Regelung beispielsweise des Spitzenwertes oder des Mittelwertes des an der Induktivität ausgekoppelten Spannungsabfalls durchgeführt werden. In Abhängigkeit vom Wert der ausgekoppelten Wechselspannung liefert die Stromquelle mehr oder weniger Strom in der Weise, daß die Signalamplitude trotz Schwankungen der verschiedenen Parameter (Drehzahl, Temperatur, Geberstreuung) einen konstanten Wert annimmt. Dies hat den Vorteil, daß bei der anschließenden Digitalisierung des analogen Nutzsignals die Schwelle der Monoflops 32, 32' auf einen festen, nicht von Exemplar zu Exemplar neu festzulegenden Wert eingestellt werden kann.

Darüber hinaus ist eine verallgemeinerte, nicht auf die Erfassung des Spritzbeginns bezogene Anwendungsmöglichkeit dieser Meßeinrichtung denkbar. Die Meßeinrichtung kann bei allen mit einer Stromquelle angesteuerten Sensoren, so z. B. bei Hall-Sensoren, Induktiv-Sensoren, NTC-(PTC)-Sensoren oder auch mit Heizelementen konstanter Heizleistung versehenen Sensoren unabhängig von ihrer Anwendung z. B. als Drehzahlsensor, Klopfsensor, Temperatursensor oder auch Massendurchflußsensor eingesetzt werden.

Figur 3 zeigt ein Schaltbild der erfindungsgemäßen Stromquelle 30, in der die Serienanordnung aus einem Widerstand 40, einen pnp-Transistor 41 und dem Nadelhubsensor 21 zwischen Versorgungsspannung und Masse geschaltet ist. Die am Kollektor des Transistors 41 anliegende Ausgangsspannung U_{"} wird über einen aus einem Widerstand 42 und einem Kondensator 43 bestehenden Tiefpaß auf den Pluseingang eines Operationsverstärkers 44 geführt. Der Minuseingang des Operationsverstärkers 44 ist mit dem Mittelabgriff eines mit der Versorgungsspannung beaufschlagten Spannungsteilers aus den Widerständen 45 und 46 verbunden.

Das über einen Widerstand 47 auf den Minuseingang des Operationsverstärkers 44 rückgekoppelte Ausgangssignal steuert über einen Widerstand 48 die Basis des Transistors 41. Über eine noch näher zu beschreibende Kopplungseinrichtung 49 ist die Basis des Transistors 41 mit der Versorgungsspannung verbunden.

Weitere mögliche Ausbildungen der Stromquelle sind durch die gestrichelt eingefügten Bauelemente möglich. Mit 50 und 51 sind Zenerdioden bezeichnet, die parallel zur Koppeleinrichtung 49 und/oder zum Widerstand 46 eingefügt werden können. Weiterhin ist vorgesehen, den Pluseingang des Operationsverstärkers 44 über einen Widerstand 52 und eine Diode 53 mit einem drehzahlabhängigen Signal zu beaufschlagen.

Die Funktionsweise der Schaltung von Figur 3 ist im folgenden beschrieben.

Über den Tiefpaß bestehend aus Widerstand 42 und Kondensator 43 wird der Gleichspannungsanteil der Ausgangsspannung auf den Pluseingang des Operationsverstärkers 44 rückgekoppelt. Der Operationsverstärker 44 steuert den Transistor 41 in der Weise an, daß die am Kollektor anliegende Spannung U_{"} gleich der am Minuseingang anliegenden, durch den Spannungsteiler aus den Widerständen 45 und 46 erzeugten Referenzspannung ist. Sinkt z. B. die Referenzspannung am Minuseingang des Operationsverstärkers 44 auf kleinere Werte ab, so wird der Transistor 41 etwas weiter in den Sperrbereich gesteuert bis U_{A} wieder den gleichen Wert wie die Referenzspannung besitzt. Dadurch ist gewährleistet, daß der Transistor selbst bei starken Versorgungsspannungseinbrüchen nicht im durchgeschalteten Zustand sondern immer im günstigsten Aussteuerungsbereich betrieben wird.

Zum Schutz des Transistors 41 bzw. des Nadelhubsensors 21 vor Überlast ist eine Strombegrenzung der Stromquelle vorgesehen. Hierzu dienen die Zenerdiode 50 und/oder die Zenerdiode 51. Weiterhin besteht die Möglichkeit, den Pluseingang des Operationsverstärkers 44 mit einem drehzahlabhängigen Signal zu beaufschlagen, so daß der in dem Nadelhubsensor fließende Strom als Funktion der Drehzahl gesteuert wird.

Es hat sich auch als zweckmäßig erwiesen, zwischen die Basis und dem Emitter des Transistors 41 eine Koppeleinrichtung 49 einzufügen, um die Basis mit der Versorgungsspannung überlagerten Störimpulsen zu beaufschlagen. Dies hat zur Folge, daß Störimpulse nicht am Kollektor des Transistors 41 auftreten und eine sichere Nutzsignalauswertung gewährleistet ist.

In Figur 4 sind einige Ausführungsbeispiele dieser Koppeleinrichtung 49 wiedergegeben. Im einfachsten Fall 4a besteht diese Koppeleinrichtung aus einem Kondensator, der wegen der Niederohmigkeit der Basis recht groß dimensioniert sein sollte und somit zweckmäßigerweise als Elektrolytkondensator ausgebildet ist.

In einer anderen Ausführungsform der Koppeleinrichtung 4b wird ein als Impedanzwandler betriebener Operationsverstärker mit einem dem Ausgang nachgeschalteten Kondensator verwendet. Es kann in verschiedenen Anwendungsfällen günstig sein, wegen der hohen Zuverlässigkeit von Operationsverstärkern diese den Elektrolytkondensatoren vorzuziehen.

Ist der Transistor 41 gemäß Figur 4c als Feldeffekttransistor ausgebildet, so können wegen der Hochohmigkeit des Gates sehr klein dimensionierte, störsichere und kostengünstige Kondensatoren zur Kopplung benutzt werden.

Mit Hilfe der erfindungsgemäßen Meßeinrichtung zur Erfassung des Einspritzzeitpunktes wird eine erhebliche Verbesserung des Nutzsignal zu Störsignal-Verhältnisses erreicht. Selbst in extremen, im Kraftfahrzeugbetrieb jedoch unvermeidbaren Situationen bleibt die Meßeinrichtung funktionstüchtig. Vorteilhaft erweist sich auch die drehzahlabhängige Steuerung der Stromquelle, mit der es möglich ist, über den gesamten Drehzahlbereich der Brennkraftmaschine ein Spritzbeginnsignal mit einer drehzahlunabhängigen Amplitude zu erzeugen. Im Falle einer geregelten Wechselspannungsstabilisierung des analogen Nutzsignals läßt sich der Einfluß weiterer Parameter, wie Temperatur, Geberstreuung usw. auf die Signalamplitude ausschalten, so daß eine Digitalisierung des Nutzsignals bei gleichbleibender Genauigkeit (kein Zeitfehler durch verschiedene Signalamplituden bei konstanter Triggerschwelle der Monoflops) erheblich vereinfacht wird.

## Patentansprüche

1. Meßeinrichtung an einer Brennkraftmaschine zum ständigen Erfassen von Betriebsparametern mit einem von einer an Versorgungsspannung (U_{"}) liegenden Stromquelle (30) angesteuerten Sensor (21), der Ausgangssignale (U_{A}) abgibt, die Änderungen eines Betriebsparameters anzeigen, dadurch gekennzeichnet, daß die Stromquelle eine Serienschaltung eines Transistors (41) und eines Widerstandes (40) enthält, die über den Sensor zwischen die Versorgungsspannung (Uₑ) und Masse geschaltet ist, daß das Ausgangssignal (U_{A}) des Sensors (21) über einen Tiefpaß (42, 43) mit dem ersten Eingang eines Operationsverstärkers (44) einer Vergleicherschaltung verbunden ist, dessen zweiter Eingang über einen Spannungsteiler (45, 46) mit einer versorgungsspannungsabhängigen Referenzspannung versorgt wird und dessen Ausgang zur Basis des Transistors (41) geführt ist, die wiederum über eine Koppeleinrichtung (49) an der Versorgungsspannung (U_{B}) liegt.

2. Meßeinrichtung nach Anspruch 1, dadurch gekennzeichnet, daß dem Pluseingang des Operationsverstärkers (44) der Stromquelle (30) über die Serienschaltung eines Widerstandes (52) und einer Diode (53) ein drehzahlabhängiges und/ oder temperaturabhängiges und/oder von Fertigungsstreuungen des Meßwertsensors (21) abhängiges Signal zugeführt wird, das den Ausgangsstrom der Stromquelle so beeinflußt, daß die am Sensor (21) abgreifbare Signalamplitude stabilisiert wird.

3. Meßeinrichtung nach Anspruch 1, dadurch gekennzeichnet, daß die Koppeleinrichtung (49) aus einem Kondensator, vorzugsweise einem Elektrolytkondensator besteht.

4. Meßeinrichtung nach Anspruch 1, dadurch gekennzeichnet, daß die Koppeleinrichtung aus einer Serienschaltung aus einem als Impedanzwandler betriebenen Operationsverstärker und einem Kondensator besteht.

5. Meßeinrichtung nach Anspruch 1, dadurch gekennzeichnet, daß die Koppeleinrichtung im Falle der Verwendung eines Feldeffekttransistors als Transistor (41), aus einem Kondensator relativ kleiner Kapazität besteht und zwischen die Anschlüsse (S) und (G) des Feldeffekttransistors geschaltet wird (Figur 4c).

6. Meßeinrichtung nach Anspruch 1, dadurch gekennzeichnet, daß die Meßeinrichtung einen Schwellwertschalter (32) enthält, dessen Schaltschwelle drehzahlabhängig einstellbar ist.

7. Meßeinrichtung nach einem der vorherigen Ansprüche, dadurch gekennzeichnet, daß zur Strombegrenzung Zenerdioden (50, 51) verwendet werden, die einerseits parallel zur Koppeleinrichtung (49) geschaltet sind und andererseits zwischen Minuseingang des Operatonsverstärkers (44) und Masse geschaltet sind.

## Claims

1. Measurement apparatus for continuously determining operating parameters of a combustion engine, with a sensor (21), which is driven by a current source (30) connected to supply voltage (U_{B}) and which emits output signals (U_{A}) which indicate changes of an operating parameter, characterized in that the current source contains a series circuit of a transistor (41) and a resistor (40) which is connected between the supply voltage (U_{B}) and earth via the sensor, that the output signal (U_{A}) of the sensor (21) is connected via a low-pass filter (42, 43) to the first input of an operational amplifier (44) of a comparator circuit, the second input of which is supplied with a supply-voltage- dependent reference voltage via a voltage divider (45, 46) and the output of which is connected to the base of the transistor (41) which, in turn, is connected to the supply voltage (Uₛ) via a coupling device (49).

2. Measurement apparatus according to Claim 1, characterized in that the positive input of the operational amplifier (44) of the current source (30) is supplied via the series circuit of a resistor (52) and a diode (53) with a speed-dependent and/ or temperature-dependent signal and/or a signal dependent on production tolerances of the measurement value sensor (21), which influences the output current of the current source in such a manner that the signal amplitude which can be picked up across the sensor (21) is stabilized.

3. Measurement apparatus according to Claim 1, characterized in that the coupling device (49) consists of a capacitor, preferably an electrolytic capacitor.

4. Measurement apparatus according to Claim 1, characterized in that the coupling device consists of a series circuit of an operational amplifier, operated as impedance converter, and a capacitor.

5. Measurement apparatus according to Claim 1, characterized in that the coupling device, in the case where a field-effect transistor is used as transistor (41), consists of a capacitor of relatively small capacitance and is connected between the connections (S) and (G) of the field-effect transistor (Figure 4c).

6. Measurement apparatus according to Claim 1, characterized in that the measurement apparatus contains a threshold switch (32) the switching threshold of which can be adjusted in dependence on speed.

7. Measurement apparatus according to one of the preceding claims, characterized in that, for the purpose of current limiting, Zener diodes (50, 51) are used which, on the one hand, are connected in parallel with the coupling device (49) and, on the other hand, are connected between the negative input of the operational amplifier (44) and earth.

## Revendications

1. Appareil de mesure pour la détermination continue de paramètres de fonctionnement d'un moteur à combustion interne, appareil comportant un détecteur (21) commandé par une source de courant (30) à la tension d'alimentation (U,), ce détecteur délivrant des signaux de sortie (U_{A}) qui indiquent des modifications d'un paramètre de fonctionnement, appareil caractérisé en ce que la source de courant comprend un montage en série d'un transistor (41) et d'une résistance (40), ce montage étant branché par l'intermédiaire du détecteur entre la tension d'alimentation (Uₛ) et la masse, tandis que le signal de sortie (U_{A}) du détecteur (21) est amené par l'intermédiaire d'un filtre passe-bas (42, 43), à la première entrée d'un amplificateur opérationnel (44) d'un circuit comparateur, amplificateur dont la seconde entrée est alimentée, par l'intermédiaire d'un diviseur de tension (45, 46), avec une tension, de référence dépendant de la tension d'alimentation, et dont la sortie est reliée à la base du transistor (41), laquelle est, à son tour, mise à la tension d'alimentation (Uₛ) par un dispositif de couplage (49).

2. Appareil de mesure selon la revendication 1, caractérisé en ce qu'à l'entrée positive de l'amplificateur opérationnel (44) de la source de courant (30) est appliqué, par l'intermédiaire du montage en série d'une résistance (52) et d'une diode (53), un signal dépendant de la vitesse de rotation, et/ou de la température, et/ou des dispersions de fabrication du détecteur (21) de la valeur de mesure, ce signal influençant le courant de sortie de la source de courant de façon que l'amplitude du signal susceptible d'être prélevé sur le détecteur (21) soit stabilisée.

3. Appareil de mesure selon la revendication 1, caractérisé en ce que le dispositif de couplage (49) est constitué par un condensateur, de préférence un condensateur électrolytique.

4. Appareil de mesure selon la revendication 1, caractérisé en ce que le dispositif de couplage est constitué par le montage en série d'un amplificateur opérationnel, utilisé comme convertisseur d'impédance, et d'un condensateur.

5. Appareil de mesure selon la revendication 1, caractérisé en ce que le dispositif de couplage, dans le cas où un transistor à effet de champ est utilisé en tant que transistor (41), est constitué par un condensateur de capacité relativement réduite, qui est branché entre les raccordements (S) et (G) du transistor à effet de champ (figure 4c).

6. Appareil de mesure selon la revendication 1, caractérisé en ce que cet appareil comprend un commutateur à valeur de seuil (32), dont le seuil de commutation est réglable en fonction de la vitesse de rotation.

7. Appareil de mesure selon une des précédentes revendications, caractérisé en ce que, pour limiter le courant, on utilise des diodes de Zener (50, 51) qui sont branchées, d'une part, en parallèle par rapport au dispositif de couplage (49) et, d'autre part, entre l'entrée négative de l'amplificateur opérationnel (44) et la masse.
